# FASCICULE DE BREVET EUROPEEN

(11) **EP 1 262 113 B1**
(45) Date de publication et mention de la délivrance du brevet: **20.07.2005**
(21) Numéro de dépôt: 02354080.0
(22) Date de dépôt: 16.05.2002
(51) Int. Cl.: A41D 3/04, A42B 1/04

(54) **Veste équipée d'une capuche à visibilité latérale optimum.**
Jacke mit Kapuze mit Seitenblick
Hood garment with lateral vision portions

(30) Priorité: 29.05.2001 FR 0106965
(43) Date de publication de la demande: 04.12.2002
(73) Titulaire: Eider, 74270 Frangy (FR)
(72) Inventeur: Ducruet, Lionnel, 74330 Epagny (FR); Tauvel, Philippe, 74330 La Balme de Sillingy (FR)
(74) Mandataire: Hecke, G.

(56) Documents cités:
- US-A- 2 601 680
- US-A- 3 505 681
- US-A- 4 955 394
- US-A- 5 101 512
- US-A- 5 153 945

## Description

### Domaine technique de l'invention

L'invention est relative à une veste équipée d'une capuche ayant une enveloppe extérieure en tissu souple, et dotée d'un coulisseau interne pour le passage d'un cordon de serrage destiné à adapter la capuche à la tête de l'utilisateur.

Lors de la mise en place d'une capuche enveloppante sur la tête de l'utilisateur, la visibilité latérale reste problématique. Pour remédier à ce problème, certains fabricants proposent des capuches avec des découpes frontales autour des yeux qui améliorent le champ de vision latéral, mais au détriment de la protection contre les intempéries.

Le brevet US2601680 décrit une protection pour la tête comportant des fenêtres transparentes et un cordon de serrage situé autour du cou de l'utilisateur. Les fenêtres sont cousues sur la protection et sont situées de telle manière que l'utilisateur puisse voir à travers en tournant la tête de côté, ce qui réduit le champ de vision de l'utilisateur et son confort. Le brevet US 3,505,681 décrit une veste avec une capuche ayant les caractéristiques du preambule de la revendication 1.

### Objet de l'invention

L'objet de l'invention consiste à réaliser une capuche permettant d'obtenir une visibilité latérale optimum, et une bonne protection contre les intempéries.

Cet objet est obtenu par un dispositif selon les revendications annexées, plus particulièrement par un dispositif dans lequel, pour élargir le champ de vision latéral, la capuche comporte une paire de fenêtres en matière plastique transparente, situées au niveau des yeux de l'utilisateur et agencées dans des découpes à droite et à gauche de l'enveloppe en s'étendant entre le coulisseau et les bords antérieurs de la capuche, de manière à permettre le déploiement des fenêtres sans plis.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue en perspective de face de la capuche selon l'invention;
- la figure 2 montre une vue de profil de la figure 1;
- les figures 3 et 4 représentent des vues partielles de la capuche respectivement en position desserrée et en position resserrée du cordon de serrage.

### Description d'un mode de réalisation préférentiel.

En référence aux figures, une capuche 10 d'un vêtement 12 de montagne ou de loisirs, notamment une surveste, une parka, ou un anorak, comporte une enveloppe extérieure 14 souple avec possibilité d'incorporer une doublure interne en matière polaire chaude.

Le tissu de l'enveloppe extérieure 14 de la capuche 10 est imperméable, coupe-vent et éventuellement respirant en fonction des conditions d'utilisation du vêtement 12 en montagne, ski, randonnée, ou de loisirs. Le tissu est généralement en matière synthétique qui isole de la pluie, du vent, et de la neige en autorisant en plus la respiration qui évite l'effet de condensation interne.

Un coulisseau 16 est pris en couture à l'intérieur de la capuche 10 pour le passage d'un cordon de serrage 18 destiné à adapter la capuche 10 à la morphologie de la tête de l'utilisateur. Le coulisseau 16 est sensiblement parallèle aux bords antérieurs 24a et 24b de la capuche, entourant ainsi le visage de l'utilisateur.

La forme de la capuche 10 peut éventuellement recouvrir un casque de protection avec ou sans visière.

Afin d'élargir le champ de vision latéral, la capuche est équipée d'une paire de fenêtres 20a, 20b en matière plastique transparente, les fenêtres 20a, 20b étant agencées à droite et à gauche au niveau des yeux de l'utilisateur.

Les deux fenêtres 20a, 20b latérales sont intégrées par des coutures 22 étanches dans des découpes du tissu de l'enveloppe extérieure 14, lesquelles s'étendent entre le coulisseau 16 et les bords 24a, 24b antérieurs de la capuche 10.

Le matériau plastique souple des fenêtres 20a, 20b est à base de polyuréthane transparent qui résiste au froid Il est clair que toute autre matière transparente appropriée peut être utilisée.

Les figures 3 et 4 montrent la capuche 10 respectivement en position desserrée et en position resserrée du cordon de serrage 18. Dans les deux positions, les fenêtres 20a, 20b transparentes restent déployées sans présence de plis grâce au retrait du coulisseau 16. La vision latérale est ainsi optimum indépendamment du degré de serrage de la capuche 10. En effet les fenêtres restent déployées, sans plis, indépendamment du degré de serrage de la capuche 10.

## Revendications

1. Veste équipée d'une capuche (10) ayant une enveloppe extérieure (14) en tissu souple, et dotée d'un coulisseau (16) interne pour le passage d'un cordon de serrage (18) destiné à adapter la capuche (10) à la tête de l'utilisateur,
**caractérisée en ce que** pour élargir le champ de vision latéral, la capuche (10) comporte une paire de fenêtres (20a, 20b) en matière plastique transparente, situées au niveau des yeux de l'utilisateur et agencées dans des découpes à droite et à gauche de l'enveloppe (14) en s'étendant entre le coulisseau (16) et les bords (24a, 24b) antérieurs de la capuche (10), de manière à permettre le déploiement des fenêtres (20a, 20b) sans plis.

2. Veste selon la revendication 1, **caractérisée en ce que** le matériau des fenêtres (20a, 20b) est à base de polyuréthane transparent résistant au froid.

3. Veste selon l'une des revendications 1 et 2, **caractérisée en ce que** les fenêtres (20a, 20b) transparentes sont intégrées dans les découpes par des coutures (22) étanches.

## Patentansprüche

1. Mit einer Kapuze (10) versehene Jacke, die einen Oberstoff (14) aus dehnbarem Material hat und mit einem innen angeordneten saum (16) zum Durchführen einer Zugkordel (18) versehen ist, welche die Kapuze (10) dem Kopf des Benutzers anpassen soll,
**dadurch gekennzeichnet, dass** die Kapuze (10) zur Erweiterung des seitlichen Blickfelds zwei Fenster (20a, 20b) aus durchsichtigem Kunststoff umfasst, die sich in Augenhöhe des Benutzers befinden und in Ausschnitten des Oberstoffs (14) rechts und links angeordnet sind und zwischen dem saum (16) und den vorderen Rändern (24a, 24b) der Kapuze (10) in der Weise erstrecken, dass sich die Fenster (20a, 20b) entfalten können, ohne Falten zu bilden.

2. Jacke nach Anspruch 1, **dadurch gekennzeichnet, dass** das Material, aus dem die Fenster (20a, 20b) bestehen, ein Material auf Basis von transparentem, kältebeständigem Polyurethan ist.

3. Jacke nach einem der Ansprüche 1 und 2,**dadurch gekennzeichnet, dass** die transparenten Fenster (20a, 20b) durch dichte Nähte (22) in die Ausschnitte eingenäht sind.

## Claims

1. Jacket equipped with a hood (10) having an outer cover (14) made of flexible fabric, and provided with an inner hem (16) for the passage of a chock cord (18) designed to adapt the hood to the user's head,
**characterized in that** to enlarge the lateral field of vision, the hood (10) comprises a pair of windows (20a, 20b) made of transparent plastic material, situated at the level of the user's eyes and arranged in cut-outs on the right and left of the cover (14) and extending between the inner hem (16) and the front edges (24a, 24b) of the hood (10) so as to enable the windows (20a, 20b) to be deployed without folds.

2. Jacket according to claim 1, **characterized in that** the material of the windows (20a, 20b) is a transparent cold-resistant polyurethane-based material.

3. Jacket according to one of the claims 1 and 2, **characterized in that** the transparent windows (20a, 20b) are integrated in the cut-outs by air-tight seams (22).
